# EUROPÄISCHE PATENTSCHRIFT

(11) **EP 3 274 140 B1**
(45) Veröffentlichungstag und Bekanntmachung des Hinweises auf die Patenterteilung: **23.01.2019**
(21) Anmeldenummer: 16706209.0
(22) Anmeldetag: 25.02.2016
(51) Int. Cl.: B26D 1/157, B26D 7/32

(54) **VERFAHREN UND VORRICHTUNG MIT EINEM ZWISCHENLEGEPAPIER MIT EINEM IDENTIFIZIERUNGSMITTEL**
METHOD AND APPARATUS WITH AN INTERLEAVING PAPER COMPRISING MEANS OF IDENTIFICATION
PROCEDE ET DISPOSITIF AVEC LA FEUILLE INTERCALAIRE POURVUE D'UN MOYEN D'IDENTIFICATION

(30) Priorität: 26.03.2015 DE 102015205542
(43) Veröffentlichungstag der Anmeldung: 31.01.2018
(73) Patentinhaber: GEA Food Solutions Germany GmbH, 35216 Biedenkopf-Wallau (DE)
(72) Erfinder: KELLER, Markus, 6600 Pflach (AT)
(74) Vertreter: Kutzenberger Wolff & Partner
(86) Internationale Anmeldenummer: PCT/EP2016/053949
(87) Internationale Veröffentlichungsnummer: WO 2016/150641

(56) Entgegenhaltungen:
- EP-A1- 0 557 252
- DE-A1- 19 913 203
- DE-A1- 19 926 461
- DE-A1-102008 012 216
- DE-U1- 8 237 311

## Beschreibung

Die vorliegende Erfindung betrifft ein Verfahren zum Aufschneiden eines Lebensmittelriegels in Lebensmittelscheiben und eine Aufschneidevorrichtung gemäss den Oberbegriffen der Ansprüche 1 und 3, wie z.B. aus der DE-A1-199 13 203 bekannt.

Die Nachverfolgbarkeit von Produkten nach deren Herstellung bekommt eine immer größere Bedeutung. Dies insbesondere auch für aufgeschnittene Lebensmittelprodukte.

Es war deshalb die Aufgabe der vorliegenden Erfindung, ein Mittel zur Verfügung zu stellen, das eine derartige Nachverfolgung zulässt.

Gegenstand der vorliegenden Erfindung ist ein Verfahren zum Aufschneiden eines Lebensmittelriegels in Lebensmittelscheiben, wobei mindestens zwei Lebensmittelscheiben durch ein Zwischenlegepapier voneinander trennt werden, bei dem an dem Zwischenlegepapier ein Identifizierungsmittel vorgesehen und/oder ein an dem Zwischenlegepapier vorgesehenes Identifizierungsmittel mit portionsspezifischen Daten beschrieben wird.

Bei dem erfindungsgemäßen Verfahren wird an dem Zwischenlegepapier ein Identifizierungsmittel vorgesehen und/oder ein an dem Zwischenlegepapier vorgesehenes Identifizierungsmittel mit portionsspezifischen Daten beschreiben. Das Vorsehen des Identifizierungsmittels an dem Zwischenlegepapier kann durch Form- Kraft- und/oder Stoffschluss erfolgen, wobei ein Stoffschluss bevorzugt ist. Vorzugsweise wird das Identifizierungsmittel an dem Zwischenlegepapier angeklebt. Es ist aber auch möglich das Zwischenlegepapier mit einer Identifikation, beispielsweise einem Bar- oder QR-Code zu bedrucken oder das Identifikationsmittel in das Zwischenlegepapier zu prägen. Alternativ oder zusätzlich wird ein an dem Zwischenlegepapier vorgesehenes Identifizierungsmittel mit portionsspezifischen Daten beschrieben. Dieses Beschreiben kann beispielsweise vor, während und/oder nach dem Aufschneidevorgang erfolgen. Dafür weist die Aufschneidevorrichtung oder die Linie, die insbesondere über eine Aufschneidevorrichtung und eine Verpackungsmaschine verfügt, eine Schreibvorrichtung auf, die Daten über die Portion, in der sich das jeweilige Zwischenlegepapier befindet, auf das Identifikationsmittel überträgt. Diese Daten weisen vorzugsweise Daten über das Herstellungsdatum und die Herstellungszeit der Portion auf und/oder aus welcher Charge sie stammt. Vorzugsweise sind auch Daten über das Produkt, aus dem die Portion aufgeschnitten wird, hinterlegt. Alternativ oder zusätzlich werden die gewünschten Daten vor während und/oder nach der Verpackung der Portion durchgeführt. Für die Verpackung wird die aufgeschnittene Portion beispielsweise gemeinsam mit den Zwischenlegepapieren in eine Verpackungsmulde eingelegt, die dann mit einer Deckelfolie verschlossen wird. Dies kann beispielsweise auf einem sogenannten Tray Sealer oder einem Thermoformer erfolgen.

Noch ein Gegenstand der vorliegenden Erfindung ist eine Vorrichtung zum Aufschneiden eines Produkts in Lebensmittelscheiben, bei der das Produkt in Richtung eines rotierenden Messers transportiert wird, das Lebensmittelscheiben von dem vorderen Ende des Produkts abtrennt und die eine Vorrichtung zum Einlegen eines Zwischenlegepapiers zwischen einer ersten und einer zweiten Lebensmittelscheibe aufweist, wobei das Zwischenlegepapier in einem Kanal geführt ist und in einem Zeitintervall zwischen dem Aufschneiden der ersten und der zweiten Lebensmittelscheibe aus dem Kanal in einen Aufschneidebereich gelangt, wobei sie ein Mittel zum Anordnen eines Identifizierungsmittels an einem Zwischenlegepapier und/oder zum Datentransfer mit einem an dem Zwischenlegepapier vorgesehenen Identifizierungsmittel aufweist.

Dieser Gegenstand der vorliegenden Erfindung betrifft eine Vorrichtung zum Aufschneiden eines Produkts in Lebensmittelscheiben, bei der das Produkt in Richtung eines rotierenden Messers transportiert wird, das Lebensmittelscheiben von dem vorderen Ende des Produkts abtrennt. Bei diesen Vorrichtungen handelt es sich vorzugsweise um sogenannte Slicer, insbesondere Hochleistungsslicer, wie sie beispielsweise von der hiesigen Anmelderin hergestellt werden.

Erfindungsgemäß weist die Aufschneidevorrichtung eine Vorrichtung zum Einlegen eines Zwischenlegepapiers zwischen eine erste und eine zweite Lebensmittelscheibe auf. Bei einer derartigen Lebensmittelscheibe handelt es sich beispielsweise um eine Käse-, Wurst- oder Schinkenscheibe. Das Zwischenlegepapier kann ein beschichtetes Papier, aber auch eine Folie sein. Das Zwischenlegepapier wird erfindungsgemäß in einem Kanal geführt und in dem Zeitintervall zwischen dem Aufschneiden der ersten und der zweiten Lebensmittelscheibe aus dem Kanal in den Aufschneidebereich eingeführt, insbesondere eingeschossen. Da für das Einführen des Zwischenlegepapiers zwischen zwei Lebensmittelscheiben bei Hochleistungsaufschneidevorrichtungen, die 1.000 oder mehr Lebensmittelscheiben pro Minute abschneiden, nur sehr wenig Zeit zur Verfügung steht und im Übrigen das Schneidmesser auch eine erhebliche Luftströmung erzeugt, ist es vorteilhaft, wenn der ebene Querschnitt des Zwischenlegepapiers so geformt ist, dass es mindestens eine Ein- und/oder Ausbuchtung aufweist, d.h. von seiner ursprünglich in der Regel ebenen Form abweicht. Dadurch stabilisiert sich das Zwischenlegepapier und kann dadurch beispielsweise dünner ausgeführt und/oder schneller in den Aufschneidebereich eingeschossen werden.

Weiterhin erfindungsgemäß weist die Aufschneidevorrichtung ein Mittel zum Anordnen eines Identifizierungsmittels an einem Zwischenlegepapier und/oder zum Datentransfer mit einem an dem Zwischenlegepapier vorgesehenen Identifizierungsmittel auf. Beispielsweise handelt es sich bei dem Mittel um eine Klebeeinheit, die das Identifikationsmittel an dem Zwischenlegepapier befestigt. Es kann sich aber auch um einen Drucker oder eine Prägevorrichtung handeln, die ein Identifikationsmittel an dem Zwischenlegepapier vorsieht. Gemäß einer weiteren Ausführungsform der vorliegenden Erfindung weist die Vorrichtung eine Datentransfereinheit auf, die Daten über die jeweilige Portion elektronisch auf dem Identifikationsmittel hinterlegt. Beispielsweise ist dies eine Schreibeinheit, mit der Daten auf einem Transponder hinterlegt werden.

Vorzugsweise ist das Mittel im Bereich des Kanals und/oder vor dem Kanal vorgesehen, der das Zwischenlegepapier in Richtung des Aufschnittbereichs führt.

Im Folgenden wird die Erfindung anhand der Figuren 1 - 2 erläutert.

Diese Erläuterungen sind lediglich beispielhaft und schränken den allgemeinen Erfindungsgedanken nicht ein. Die Erläuterungen gelten für alle Gegenstände der vorliegenden Erfindung gleichermaßen.
- **Figur 1**: zeigt die erfindungsgemäße Aufschneidevorrichtung.
- **Figur 2**: zeigt eine Ausführungsform des erfindungsgemäßen Zwischenlegepapiers.

**Figur 1** zeigt eine erfindungsgemäße Aufschneidevorrichtung 27. Diese Aufschneidevorrichtung weist ein Schneidmesser 11 auf, das vorzugsweise um eine Achse 17 rotiert und von dem vorderen Ende eines Produktes 13, beispielsweise einem Wurst-, Käse- oder Schinkenriegel, Lebensmittelscheiben 2, 3 abtrennt. Dabei wird das Produkt 13, hier ein Lebensmittelriegel, wie durch den Pfeil 14 dargestellt, entlang einer Auflage 18 in Richtung des Schneidmessers transportiert. Für sogenannte Leerschnitte kann das Produkt von dem Schneidmesser zurückgezogen und/oder das Schneidmesser von dem vorderen Ende des Produkts wegbewegt werden. Der Transportweg des Produkts zwischen zwei Schnitten des Schneidmessers 11 bestimmt die Dicke der jeweiligen Lebensmittelscheibe. Vorzugsweise ist am Ende der Auflage 18 eine Schneidleiste vorgesehen, die beim Schneiden der Lebensmittelscheibe mit dem Schneidmesser 11 zusammenwirkt. Die abgeschnittenen Lebensmittelscheiben 2, 3 werden zu einer Portion 16, hier einem Scheibenstapel, konfiguriert, wobei erfindungsgemäß jeweils zwischen zwei Lebensmittelscheiben und vorzugsweise unter der untersten Lebensmittelscheibe ein sogenanntes Zwischenlegepapier 1 vorgesehen ist, das verhindert, dass die Lebensmittelscheiben 2 zu stark aneinander haften. Das Zwischenlegepapier vereinfacht dem Benutzer die Vereinzelung der jeweiligen Lebensmittelscheibe aus der Portion 16. Bei der erfindungsgemäßen Aufschneidevorrichtung handelt es sich vorzugsweise um einen sogenannten Hochleistungsslicer, der 600 - 1.000 Lebensmittelscheiben pro Minute oder mehr von dem Produkt abtrennt. Dementsprechend klein ist das Zeitintervall, das zum Platzieren des Zwischenlegepapiers zwischen zwei Lebensmittelscheiben zur Verfügung steht. Außerdem erzeugt das rotierende Messer einen erheblichen Luftstrom, der ebenfalls bei der Anordnung des Zwischenlegepapiers zwischen zwei Lebensmittelscheiben berücksichtigt werden muss. Das Zwischenlegepapier 1 wird mittels der Vorrichtung 15, die sich in der Regel unterhalb der Auflage 18 des Produktes 13 befindet, in den Aufschneidebereich 4 eingeschossen. In der Regel wird das Zwischenlegepapier auf einer Rolle zur Verfügung gestellt und dann in Richtung des Schneidmessers transportiert, um eine gewisse Länge 10 in den Aufschneidebereich eingeschossen und dann von dem Schneidmesser 11 abgetrennt. Zum Einführen des Zwischenlegepapiers 1 in den Aufschneidebereich 4 weist die Vorrichtung 15 einen Kanal auf, mit dem das Zwischenlegepapier in der durch den Pfeil 8 dargestellten Richtung transportiert wird. Um zu vermeiden, dass sich das Zwischenlegepapier beim Einführen in den Aufschneidebereich unkontrolliert verhält insbesondere abknickt, wird dieses von dem Kanal, insbesondere von dem Kanalende 6 bzw. von der am Kanalende 6 vorgesehenen Öffnung 7, vorzugsweise so geformt, dass es nicht mehr eben ist, sondern beispielsweise einen von der ebenen Form abweichenden hochstehenden Bereich, der sich parallel zu der Förderrichtung 8 erstreckt, aufweist. Durch diese Profilierung 9 des Zwischenlegepapiers quer zu seiner Förderrichtung 8 wird die Stabilität des Einlegepapiers erhöht, so dass dieses schneller in den Aufschneidebereich 4 transportiert und/oder dünner vorgesehen werden kann.

Erfindungsgemäß weist die Aufschneidevorrichtung nun ein Mittel zum Anordnen eines Identifizierungsmittels an einem Zwischenlegepapier und/oder zum Datentransfer mit einem an dem Zwischenlegepapier vorgesehenen Identifizierungsmittel auf. Dieses Mittel kann sich beispielsweise in oder vor dem Kanal befinden. Insbesondere ist das Mittel eine Sendeeinheit, die portionsspezifische Daten beispielsweise an einen Transponder, der sich an dem Zwischenlegepapier befindet, sendet, die dort abgespeichert werden. Danach oder dabei wird das Zwischenlegepapier dann ausgeschossen und von dem Messer abgeschnitten und ist somit Teil der Portion.

Diese gespeicherten Informationen können von einem Benutzer oder einem sonstigen Dritten auf Wunsch ausgelesen werden. Da das Zwischenlegepapier immer erst beim Konsum der Portion von den Lebensmittelscheiben getrennt wird, sind die jeweiligen Informationen bis dahin verfügbar. Die Portion befindet sich nach ihrer Herstellung in einer Verpackung, die das Zwischenlegepapier mit den darauf befindlichen Informationen schützt, sowohl von äußeren Einflüssen als auch vor Fälschung.

Vorzugsweise ist die Identifikation an dem Zwischenlegepapier so vorgesehen, dass sie bei ungeöffneter Verpackung ausgelesen werden kann.

**Figur 2** zeigt das erfindungsgemäße Zwischenlegepapier 1, das ein Identifizierungsmittel 21 aufweist, das in den vorliegenden Fall ein Transponder ist, der an oder in dem Zwischenlegepapier vorgesehen ist. Angedeutet mit einer gestrichelten Linie ist eine Lebensmittelscheibe 2, 3. Es ist deutlich zu erkennen, dass das Identifikationsmittel 21 vorzugsweise in einem Bereich des Zwischenlegepapiers vorgesehen ist, der von der Lebensmittelscheibe nicht überdeckt wird.

### Bezugszeichenliste:

- 1: Zwischenlegepapier
- 2: abgeschnittene Lebensmittelscheibe
- 3: abzuschneidende Lebensmittelscheibe
- 4: Aufschneidebereich
- 5: Kanal
- 6: Kanalende
- 7: Öffnung
- 8: Förderrichtung des Zwischenlegepapiers
- 9: Profilierung quer zur Förderrichtung
- 10: ausgeschossener Abschnitt
- 11: Schneidmesser
- 12: Aufschneidevorrichtung
- 13: Produkt, Lebensmittelriegel
- 14: Bewegungsrichtung des Lebensmittelriegels
- 15: Vorrichtung zum Einschießen des Zwischenlegepapiers
- 16: Portion bestehend aus mehreren Lebensmittelscheiben
- 17: Drehachse des Schneidmessers
- 18: Auflage des Lebensmittelriegels
- 19: hochstehender Bereich des Zwischenlegepapiers
- 20: Schneidleiste
- 21: Identifizierungsmittel, Transponder

## Patentansprüche

1. Verfahren zum Aufschneiden eines Lebensmittelriegels (13) in Lebensmittelscheiben, wobei mindestens zwei Lebensmittelscheiben (2) durch ein Zwischenlegepapier (1) voneinander getrennt werden, **dadurch gekennzeichnet, dass** an dem Zwischenlegepapier ein Identifizierungsmittel vorgesehen und/oder ein an dem Zwischenlegepapier vorgesehenes Identifizierungsmittel mit portionsspezifischen Daten beschrieben wird.

2. Verfahren nach Anspruch 1, **dadurch gekennzeichnet, dass** die portionsspezifischen Daten während des Aufschneidens des Lebensmittelriegels oder vor während und/oder nach der Verpackung der Portion durchgeführt wird.

3. Vorrichtung (12) zum Aufschneiden eines Produkts (13) in Lebensmittelscheiben (2), bei der das Produkt in Richtung eines rotierenden Messers transportiert wird, das Lebensmittelscheiben von dem vorderen Ende des Produkts abtrennt und die eine Vorrichtung (15) zum Einlegen eines Zwischenlegepapiers (1) zwischen einer ersten und einer zweiten Lebensmittelscheibe (2, 3) aufweist, wobei das Zwischenlegepapier in einem Kanal (5) geführt ist und in einem Zeitintervall zwischen dem Aufschneiden der ersten und der zweiten Lebensmittelscheibe aus dem Kanal (5) in einen Aufschneidebereich (4) gelangt, **dadurch gekennzeichnet, dass** sie ein Mittel zum Anordnen eines Identifizierungsmittels (21) an einem Zwischenlegepapier und/oder zum Datentransfer mit einem an dem Zwischenlegepapier vorgesehenen Identifizierungsmittel aufweist.

4. Vorrichtung (15, 21, 24) nach Anspruch 3, **dadurch gekennzeichnet, dass** das Mittel im Bereich des Kanals (5) vorgesehen ist.

## Claims

1. Method for cutting a bar of food (13) into slices of food, at least two slices of food (2) being separated from one another by an interleaving paper (1), **characterized in that** an identification means is provided on the interleaving paper and/or an identification means provided on the interleaving paper is inscribed with portion-specific data.

2. Method according to Claim 1, **characterized in that** the portion-specific data is carried out during the cutting of the bar of food or before, during and/or after the packing of the portion.

3. Apparatus (12) for cutting a product (13) into slices of food (2), in which the product is transported in the direction of a rotating blade, that separates slices of food from the front end of the product, and which has a device (15) for inserting an interleaving paper (1) between a first and a second slice of food (2, 3), the interleaving paper being guided in a channel (5) and, in a time interval between the cutting of the first and the second slice of food, passing out of the channel (5) into a cutting region (4), **characterized in that** the apparatus has a means for arranging an identification means (21) on an interleaving paper and/or for transferring data with an identification means provided on the interleaving paper.

4. Apparatus (15, 21, 24) according to Claim 3, **characterized in that** the means is provided in the region of the channel (5).

## Revendications

1. Procédé de tranchage d'un tronçon de produit alimentaire (13) en tranches de produit alimentaire, au moins deux tranches de produit alimentaire (2) étant séparées l'une de l'autre par un papier intercalaire (1), **caractérisé en ce qu'**un moyen d'identification est prévu sur le papier intercalaire et/ou un moyen d'identification prévu sur le papier intercalaire est muni d'inscriptions comprenant des données spécifiques à la portion.

2. Procédé selon la revendication 1, **caractérisé en ce que** les données spécifiques à la portion sont réalisées pendant le tranchage du tronçon de produit alimentaire ou bien avant, pendant et/ou après l'emballage de la portion.

3. Dispositif (12) pour le tranchage d'un produit (13) en tranches de produit alimentaire (2), dans lequel le produit est transporté dans la direction d'une lame de coupe rotative, qui sépare des tranches produits alimentaires de l'extrémité avant du produit, le dispositif présentant un dispositif (15) pour insérer un papier intercalaire (1) entre une première et une deuxième tranche de produit alimentaire (2, 3), le papier intercalaire étant guidé dans un canal (5) et, durant un intervalle de temps entre le tranchage de la première et de la deuxième tranche de produit alimentaire, parvenant depuis le canal (5) dans une région de tranchage (4), **caractérisé en ce qu'**il présente un moyen pour disposer un moyen d'identification (21) sur un papier intercalaire et/ou pour le transfert de données avec un moyen d'identification prévu sur le papier intercalaire.

4. Dispositif (15, 21, 24) selon la revendication 3, **caractérisé en ce que** le moyen est prévu dans la région du canal (5).
